# EUROPÄISCHE PATENTSCHRIFT

(11) **EP 0 546 461 B1**
(45) Veröffentlichungstag und Bekanntmachung des Hinweises auf die Patenterteilung: **27.09.1995**
(21) Anmeldenummer: 92120699.1
(22) Anmeldetag: 04.12.1992
(51) Int. Cl.: A47C 3/02, A47C 21/00

(54) **Aufhängevorrichtung für ein Sitz- und Ruhemöbel**
Support system for a sitting or resting furniture
Système de support pour siège ou meuble de repos

(30) Priorität: 12.12.1991 DE 9115439 U
(43) Veröffentlichungstag der Anmeldung: 16.06.1993
(73) Patentinhaber: Pürner, Christoph, 95615 Marktredwitz (DE)
(72) Erfinder: Pürner, Christoph, 95615 Marktredwitz (DE)
(74) Vertreter: Blumbach, Kramer & Partner

(56) Entgegenhaltungen:
- EP-A- 0 102 546
- WO-A-86/04793
- DE-U- 8 531 386

## Beschreibung

Die Erfindung betrifft eine Aufhängevorrichtung für ein Sitz-oder Ruhemöbel mit relativ zueinander beweglichem Fuß und Lagerflächenteil, bei der das obere, ein Sitzen oder Liegen ermöglichende Lagerflächenteil durch Seilpendel an dem unteren Fußteil aufgehängt ist, wobei an jeder Aufhängungsstelle zwei oder mehrere Seilpendel funktionell in Reihe angeordnet sind, und die Lagerstellen der dem Lagerflächenteil und der dem Fußteil gegenüberliegenden Pendelenden miteinander verbunden sind.

Eine Aufhängevorrichtung der genannten Art ist aus der internationalen Veröffentlichung WO-A-86/04793 bekannt. Bei dieser Vorrichtung besitzen die funktionell in Reihe geschalteten Seilpendel unterschiedliche Pendellängen und weisen damit jeweils unterschiedliche Eigenfrequenzen auf. Hierdurch soll bei Anregung des schwingungsfähigen Systems mit Impulsen wechselnder Frequenz stets eine Anregung zumindest eines dieser Seilpendel mit bzw. nahezu mit seiner Eigenfrequenz gewährleistet sein, um auch bei schwachen Impulsen ausreichende Schwingungsamplituden zu erhalten.

Der Erfindung liegt die Aufgabe zugrunde, eine Aufhängevorrichtung der genannten Art zu schaffen, die bei kompakter Bauweise ein Höchstmaß an Dynamisierung ermöglicht, d.h. ein Höchstmaß von Sensibilisierung gegenüber feinen Vibrationen bei gleichzeitigen guten Stabilisierungs- und Dämpfungseigenschaften bei großen Auslenkungen gewährleistet.

Diese Aufgabe wird erfindungsgemäß dadurch gelöst, daß bei einer gattungsgemäßen Aufhängevorrichtung die in Reihe angeordneten Pendel etwa die gleiche Pendellänge aufweisen.

Zweckmäßigerweise besteht die Verbindung der Lagerstellen der dem Lagerflächenteil und der dem Fußteil gegenüberliegenden Pendelenden aus einem Rahmen, dessen Höhe der Pendellänge entspricht, wobei das am Lagerflächenteil befestigte Pendel an der Oberseite des Rahmens und das am Fußteil befestigte Pendel an der Unterseite des Rahmens befestigt ist. Bei einer bevorzugten Ausführungsform besteht der Rahmen aus zwei senkrecht übereinander angeordneten, mit Gummipuffern verbundenen Flacheisen. Das Lagerflächenteil ist mit einem Pendel verbunden, das durch eine Durchbrechung des unteren Flacheisens geführt ist und mit seinem anderen Ende am oberen Flacheisen befestigt ist. Das am Fußteil befestigte Pendel ist durch eine Durchbrechung im oberen Flacheisen mit seinem anderen Ende am unteren Flacheisen befestigt.

Eine vorteilhafte Ausgestaltung ist dadurch gekennzeichnet, daß eine Vielzahl von konzentrischen Rahmen vorgesehen ist, die durch die in Reihe angeordneten Seilpendel miteinander verbunden sind. Die Rahmen sind vorteilhafterweise übereinander fluchtend angeordnet. Zweckmäßigerweise weisen die Rahmen Durchbrechungen auf, durch welche die Pendel zur gegenüberliegenden Rahmenseite geführt sind. Gemäß einer vorteilhaften Ausgestaltung sind die Rahmen durch Federelemente, vorzugsweise durch nachgiebige Gummipuffer, miteinander verbunden. Die Rahmen können je nach Anwendungsgebiet dreieckig, viereckig oder auch mehreckig ausgestaltet sein, wobei die Pendelverbindungen vorzugsweise im Bereich der Ecken vorgesehen sind. Die Rahmen können vorteilhafterweise kastenartig mit geschlossenen Seitenwänden ausgebildet sein.

Eine bevorzugte Ausgestaltung ist dadurch gekennzeichnet, daß eine Vielzahl von gleich ausgebildeten Rahmen, jedoch unterschiedlichen Querschnitts vorgesehen sind, und daß bei benachbarten Rahmen der größere Rahmen Stege aufweist, an denen das eine Ende eines Pendels befestigt ist, welches mit seinem anderen Ende am nächst kleineren Rahmen festgelegt ist. Vorzugsweise greift das am Lagerflächenteil befestigte Pendel am größten Rahmen an, während das am Fußteil befestigte Pendel mit dem kleinsten Rahmen verbunden ist.

In besonderen Ausführungsformen sind zwischen den relativ zueinander beweglichen Teilen Anschlagelemente, vorzugsweise gelagerte Kugeln angeordnet, um deren Auslenkung zu begrenzen.

Eine vorteilhafte Ausgestaltung ist dadurch gekennzeichnet, daß die Rahmenteile mit den sie verbindenden Pendeln in einem am Fußteil oder Lagerflächenteil befestigten Gehäuse untergebracht sind und daß das Fußteil das Gehäuse mittig durchläuft, wobei zwischen dem Fußteil und dem Gehäuse ein Abstand vorgesehen ist, der Schwingungen zwischen dem Lagerflächenteil mit Gehäuse einerseits und dem Fußteil andererseits erlaubt.

Bei einer bevorzugten Ausgestaltung ist an der Verbindung bsw. dem Rahmen eine Rückenlehne befestigt. Die Lehne ist hierbei zweckmäßigerweise über ein Federelement mit einem unteren Trageelement der Verbindung bzw. des Rahmens verbunden.

Die Erfindung wird nachfolgend anhand von Ausführungsbeispielen unter Bezugnahme auf die Zeichnungen näher erläutert. Es zeigen:
- Fig. 1: eine erste Ausführungsform eines Sitzmöbels mit einer erfindungsgemäßen Aufhängevorrichtung in schematischer Darstellung;
- Fig. 2: eine zweite Ausführungsform einer erfindungsgemäßen Aufhängevorrichtung mit mehreren konzentrisch angeordneten Rahmen;
- Fig. 3: die erfindungsgemäße Rahmenanordnung gemäß Fig. 2 in Draufsicht;
- Fig. 4: eine dritte Ausführungsform einer erfindungsgemäßen Aufhängevorrichtung mit erfindungsgemäß angeordneter Rückenlehne und
- Fig. 5: die Befestigung der Rückenlehne gemäß Fig. 4 in Draufsicht.

Das in Fig. 1 dargestellte Sitzmöbel 10 besteht aus einem oberen Lagerflächenteil 12, das mittels eines von ihm ausgehenden, sich nach unten erstreckenden Trageelementes 14 über Seilpendel 16 pendelnd an einem unteren Fußteil 18 aufgehängt ist. Das Trageelement 14 kann entweder rahmen- oder kastenförmig ausgebildet sein oder aber aus mehreren Tragearmen bestehen. An jeder Aufhängungsstelle sind zwei Seilpendel 16, die etwa die gleiche Pendellänge aufweisen, funktionell in Reihe geschaltet. Die Lagerstellen der dem Lagerflächenteil 12 und der dem Fußteil 18 gegenüberliegenden Pendelenden sind über einen Rahmen 20, dessen Höhe der Pendellänge entspricht, starr miteinander verbunden. Das am Lagerflächenteil 12 befestigte Seilpendel 16 ist pendelnd an der Oberseite des Rahmens 20 aufgehängt, während das am Fußteil 18 befestigte Seilpendel 16 an der Unterseite des Rahmens 20 befestigt ist. Die Pendel 16 sind hierbei über Durchbrechungen in dem Rahmen 20 zu der jeweils gegenüberliegenden Rahmenseite geführt.

Als Schutz können die Rahmenteile mit der sie verbindenden Pendeln 16 in einem am Fußteil 18 oder Lagerflächenteil 12 befestigten Gehäuse untergebracht sein. Das Fußteil 18 durchläuft hierbei das Gehäuse mittig, wobei zwischen dem Fußteil 18 un dem Gehäuse ein Abstand vorgesehen ist, der Schwingungen zwischen dem Lagerflächenteil 12 mit Gehäuse einerseits und dem Fußteil 18 andererseits erlaubt.

Die dargestellte Aufhängevorrichtung ist im Vergleich zu Aufhängevorrichtungen herkömmlicher Art durch ein wesentlich verbessertes Schwingungsverhalten bei kompakter Bauweise gekennzeichnet. Sie ermöglich auch bei feinsten Vibrationen ein Höchstmaß an Dynamisierung bei gleichzeitigen guten Stabilisierungs- und Dämpfungseigenschaften großen Auslenkungen gegenüber.

Eine zusätzliche Verbesserung des Schwingungsverhaltens läßt sich dadurch erreichen, daß eine Vielzahl von konzentrischen Rahmen 20 vorgesehen ist, die durch in Reihe geschalteten Seilpendel 16 miteinander verbunden ist. Eine entsprechend ausgebildete, erfindungsgemäße Aufhängevorrichtung ist in Fig. 2 beispielhaft für ein Sitzmöbel 10 schematisch dargestellt. Die Verbindung zwischen dem Trageelement 14 des Lagerflächenteils 12 und dem Fußteil 18 erfolgt über drei Rahmen 20 unterschiedlichen Querschnittes, die konzentrisch ineinander angeordnet sind. Bei benachbarten Rahmen 20 weist jeweils der kleinere Rahmen 20 Stege 22 auf, an denen das eine Ende eines Seilpendels 16 befestigt ist. Diese Stege 22 sind so über den jeweils nächstgrößeren Rahmen 20 geführt, daß das Seilpendel 16 mit seinem anderen Ende an der Unterseite des nächstgrößeren Rahmens 20 festgelegt ist. Das am Lagerflächenteil 12 befestigte Pendel 16 greift hierbei an der Oberseite des größten Rahmens 20 an, welcher nicht mit einem entsprechenden Steg 22 versehen ist. Das am Fußteil 18 befestigte Pendel 16 ist mit dem kleinsten Rahmen 20 verbunden. Die Pendel 16 sind hierbei über Durchbrechnungen in den Rahmen 20 zu den jeweiligen Aufhängepunkten geführt. Eine Draufsicht auf diese erfindungsgemäße Rahmenanordnung ist zur Verdeutlichung in Fig. 3 dargestellt.

Bei dem in Fig. 4 dargestellten Ausführungsbeispiel besteht der Rahmen 20 aus zwei senkrecht übereinander angeordneten Flacheisen 20a, 20b, die über Gummipuffer 24 miteinander verbunden sind. Das an dem Lagerflächenteil 12 befestigte Seilpendel 16 ist durch eine Durchbrechung des unteren Flacheisens 20a geführt und mit seinem oberen Ende am oberen Flacheisen 20b pendelnd aufgehängt. Das am Fußteil 18 befestigte Pendel 16 ist durch eine Durchbrechung im oberen Flacheisen 20a mit seinem anderen Ende am unteren Flacheisen befestigt. Zwischen den relativ zueinander beweglichen Teilen sind Anschlagelemente 26 angeordnet, um deren Relativbewegung zu begrenzen. Die zwischen dem oberen Flacheisen 20b und dem Fußteil 18 sowie dem unteren Flacheisen 20a und dem Lagerflächenteil 12 angeordneten Anschlagelemente 26 bestehen aus gelagerten Kugeln, um auch eine seitliche Bewegung zu ermöglichen.

Im Unterschied zu den bisher gezeigten Ausführungsbeispielen, bei denen die Rückenlehne 28 des Sitzmöbels 10 einstückig mit dem Lagerflächenteil 12 verbunden war, ist die Rückenlehne 28 in dem gezeigten Ausführungsbeispiel über ein Federelement 30 mit dem aus einem Flacheisen bestehenden unteren Trageelement 20a des Rahmens 20 verbunden. Im Vergleich zu herkömmlichen Sitzmöbeln wird hierdurch ein von den Schwingungen des Lagerflächenteils 12 im wesentlichen entkoppeltes Schwingen der Rückenlehne 28 ermöglicht. Hierdurch läßt sich eine zusätzliche Verbesserung des Schwingungsverhaltens des Sitzmöbels erzielen. Die erfindungsgemäße Verbindung der Rückenlehne 28 über ein Federelement 30 mit unteren Tragelement 20a des Rahmens 20 ist zur Verdeutlichung in Fig. 5 in Draufsicht schematisch dargestellt.

Die Wirkungsweise der erfindungsgemäßen Aufhängevorrichtung wurde in den vorstehenden Beispielen anhand eines Sitzmöbels beispielhaft dargestellt. Sie kann vorteilhafterweise jedoch z.B. auch bei der Lagerung hochempfindlicher Maschinen oder Geräte Anwendung finden.

## Patentansprüche

1. Aufhängevorrichtung für ein Sitz- oder Ruhemöbel mit relativ zueinander beweglichem Fuß- und Lagerflächenteil (18, 12), bei der das obere, ein Sitzen oder Liegen ermöglichende Lagerflächenteil (12) durch Seilpendel (16) an dem unteren Fußteil (18) angehängt ist, wobei an jeder Aufhängungsstelle zwei oder mehrere Seilpendel (16) funktionell in Reihe angeordnet sind, und die Lagerstellen der dem Lagerflächenteil (12) und der dem Fußteil (18) gegenüberliegenden Pendelenden miteinander verbunden sind,
dadurch gekennzeichnet,
daß die in Reihe angeordneten Pendel (16) etwa die gleiche Pendellänge aufweisen.

2. Vorrichtung nach Anspruch 1,
dadurch gekennzeichnet, daß die Verbindung aus einem Rahmen (20) besteht, dessen Höhe der Pendellänge entspricht und daß das am Lagerflächenteil (12) befestigte Seilpendel an der Oberseite des Rahmens (20) und das am Fußteil (18) befestigte Seilpendel (16) an der Unterseite des Rahmens (20) befestigt ist.

3. Vorrichtung nach Anspruch 1 oder 2,
dadurch gekennzeichnet, daß eine Vielzahl von konzentrischen Rahmen (20) vorgesehen ist, die durch die in Reihe angeordneten Seilpendel (16) miteinander verbunden sind.

4. Vorrichtung nach Anspruch 3,
dadurch gekennzeichnet, daß die Rahmen (20) übereinander fluchtend angeordnet sind.

5. Vorrichtung nach Anspruch 3 oder 4,
dadurch gekennzeichnet, daß die Rahmen (20) Durchbrechungen aufweisen, durch welche die Pendel (16) zu der gegenüberliegenden Rahmenseite geführt sind.

6. Vorrichtung nach einem der Ansprüche 3 bis 5,
dadurch gekennzeichnet, daß die Rahmen (20) durch Federelemente (24) miteinander verbunden sind.

7. Vorrichtung nach Anspruch 6,
dadurch gekennzeichnet, daß die Federelemente (24) nachgiebige Gummipuffer sind.

8. Vorrichtung nach einem der Ansprüche 2 bis 7,
dadurch gekennzeichnet, daß die Rahmen (20) dreieckig, viereckig oder mehreckig ausgestaltet sind und daß im Bereich der Ecken Pendelverbindungen vorgesehen sind.

9. Vorrichtung nach einem der Ansprüche 2 bis 8,
dadurch gekennzeichnet, daß die Rahmen (20) kastenartig mit geschlossenen Seitenwänden ausgebildet ist.

10. Vorrichtung nach Anspruch 9,
dadurch gekennzeichnet, daß eine Vielzahl von gleich ausgebildeten Rahmen (20), jedoch unterschiedlichen Querschnitts vorgesehen sind und daß bei benachbarten Rahmen (20) der größere Rahmen Stege (22) aufweist, an denen das eine Ende eines Pendels (16) befestigt ist und mit seinem anderen Ende am nächst kleineren Rahmen (20) festgelegt ist.

11. Vorrichtung nach Anspruch 10,
dadurch gekennzeichnet, daß das am Lagerflächenteil (12) befestigte Pendel (16) am größten Rahmen angreift und daß das am Fußteil (18) befestigte Pendel (16) mit dein kleinsten Rahmen (20) verbunden ist.

12. Vorrichtung nach Anspruch 7,
dadurch gekennzeichnet, daß der Rahmen (20) aus zwei senkrecht übereinander angeordneten mit Gummipuffern (24) verbundenen Flacheisen (20a, 20b) besteht und daß das Lagerflächenteil (12) mit einem Pendel (16) verbunden ist, das durch eine Durchbrechung des unteren Flacheisens (20a) geführt ist und mit seinem anderen Ende am oberen Flacheisen (20b) befestigt ist und daß das am Fußteil (18) befestigte Pendel (16) durch eine Durchbrechung im oberen Flacheisen (20b) mit seinem anderen Ende am unteren Flacheisen (20a) befestigt ist.

13. Vorrichtung nach einem der Ansprüche 1 bis 12,
dadurch gekennzeichnet, daß die Rahmenteile mit den sie verbindenden Pendeln (16) in einem am Fußteil (18) oder Lagerflächenteil befestigten Gehäuse untergebracht sind und daß das Fußteil (18) das Gehäuse mittig durchläuft, wobei zwischen dem Fußteil (18) und dem Gehäuse ein Abstand vorgesehen ist, der Schwingungen zwischen dem Lagerflächenteil (12) mit Gehäuse einerseits und dem Fußteil (18) andererseits erlaubt.

14. Vorrichtung nach einem der Ansprüche 1 bis 13,
dadurch gekennzeichnet, daß zwischen den relativ zueinander beweglichen Teilen Anschlagelemente (26) angeordnet sind.

15. Vorrichtung nach Anspruch 14,
dadurch gekennzeichnet, daß die Anschlagelemente (26) gelagerte Kugeln sind.

16. Vorrichtung nach einen der Ansprüche 1 bis 15,
dadurch gekennzeichnet, daß an der Verbindung bzw. dem Rahmen (20) eine Rückenlehne (28) befestigt ist.

17. Vorrichtung nach Anspruch 16,
dadurch gekennzeichnet, daß die Lehne (28) über ein Federelement (30) einem unteren Trageelement (20a) der Verbindung bzw. des Rahmens (20) verbunden ist.

## Claims

1. A suspension means for a seat or easy chair comprising a foot part and a supporting surface part (18, 12) movable relatively to one another, wherein the upper supporting-surface part (12), for sitting or lying, is suspended by suspension wires (16) from the lower foot part (18), two or more suspension wires (16) being disposed functionally in line at each suspension point, and the bearings of the suspension wire ends opposite the supporting-surface part (12) and the foot part (18) being interconnected, characterised in that the suspension wires (16) disposed in line have approximately the same suspension length.

2. A means according to claim 1, characterised in that the connection comprises a frame (20) equal in height to the suspension length, and the suspension wire secured to the supporting-surface part (20) is secured to the top side of the frame (20) and the suspension wire (16) secured to the foot part (18) is secured to the underside of the frame (20).

3. A means according to claim 1 or 3, characterised in that a number of concentric frames (20) are provided and interconnected by the suspension wires (16) disposed in line.

4. A means according to claim 3, characterised in that the frames (20) are aligned one above the other.

5. A means according to claim 3 or 4, characterised in that the frames (20) have apertures through which the suspension wires (16) are guided towards the opposite side of the frame.

6. A means according to any of claims 3 to 5, characterized in that the frames (20) are interconnected by spring elements (24).

7. A means according to claim 6, characterized in that the spring elements (24) are flexible rubber pads.

8. A means according to any of claims 2 to 7, characterized in that the frames (20) are triangular, quadrilateral or polygonal, and suspension connections are provided at the corners.

9. A means according to any of claims 2 to 8, characterized in that the frame (20) is in the form of a box with closed side walls.

10. A means according to claim 9, characterized in that a number of similarly-constructed frames (20) but with different cross-sections are provided and, in the case of adjacent frames (20), the larger frame has webs (22) to which one end of a suspension wire (16) is secured, whereas the other end is attached to the next-smallest frame (20).

11. A means according to claim 10, characterised in that the suspension wire (16) secured to the supporting-surface part (12) is attached to the largest frame, and the suspension wire (16) secured to the foot part (18) is connected to the smallest frame (20).

12. A means according to claim 7, characterised in that the frame (20) comprises two iron bars (20a, 20b) disposed vertically above one another and connected by rubber pads (24), and the supporting-surface part (12) is connected to a suspension wire (16) which is passed through an aperture in the lower iron bar (20a) and is secured at its other end to the upper iron bar (20b), and the suspension wire (16) secured to the foot part (18) extends through an aperture in the upper flat bar (20b) and its other end is secured to the lower flat bar (20a).

13. A means according to any of claims 1 to 12, characterized in that the frame parts and the suspension wires (16) connecting them are disposed in a casing secured to the foot part (18) or the supporting-surface part, and the foot part (18) extends centrally through the casing, a space being left between the foot part (18) and the casing so as to allow the supporting-surface part (12) and casing to swing relatively to the foot part (18).

14. A means according to any of claims 1 to 13, characterized in that abutment elements (26) are disposed between the parts which are movable relatively to one another.

15. A means according to claim 14, characterized in that the abutment elements (26) are embedded balls.

16. A means according to any of claims 1 to 15, characterized in that a back rest (28) is secured to the connection or to the frame (20).

17. A means according to claim 16, characterized in that the back rest (28) is connected via a spring element (30) to a lower bearing element (20a) of the connection or the frame (20).

## Revendications

1. Système de support pour un siège ou meuble de repos avec un pied et une surface d'appui (18, 12) mobiles l'un par rapport à l'autre, sur lequel la surface d'appui (12) supérieure, permettant une position assise ou allongée, est accrochée par des pendules à câble (16) sur le pied (18) inférieur, deux ou plusieurs pendules à câble (16) étant disposés en ligne de façon fonctionnelle à chaque point de suspension, et les points d'appui des extrémités de pendule faisant face à la surface d'appui (12) et de celles faisant face au pied (18) étant reliés entre eux, caractérisé par le fait que les pendules (16) disposés en ligne ont à peu près la même longueur.

2. Système selon la revendication 1, caractérisé en ce que la liaison comprend un cadre (20) dont la hauteur correspond à la longueur de pendule et en ce que le pendule à câble fixé à la surface d'appui 1 (12) est fixé à la face supérieure du cadre (20) et le pendule à câble (16) fixé au pied (18) est fixé à la face supérieure du cadre (20).

3. Système selon la revendication 1 ou 2, caractérisé en ce qu'il est prévu un grand nombre de cadres (20) concentriques qui sont reliés entre eux par les pendules à câble (16) disposés en ligne.

4. Système selon la revendication 3, caractérisé en ce que les cadres (20) sont alignés de façon superposée.

5. Système selon la revendication 3 ou 4, caractérisé en ce que les cadres (20) présentent des découpures par lesquelles les pendules (16) sont guidés vers le côté de cadre opposé.

6. Système selon l'une quelconque des revendications 3 à 5, caractérisé en ce que les cadres (20) sont reliés entre eux par des éléments élastiques (24).

7. Système selon la revendication 6, caractérisé en ce que les éléments élastiques (24) sont des butoirs de caoutchouc souples.

8. Système selon l'une quelconque des revendications 2 à 7, caractérisé en ce que les cadres (20) sont conçus avec une forme triangulaire, carrée ou polygonale et en ce que des liaisons de pendule sont prévues dans la zone des angles.

9. Système selon l'une quelconque des revendications 2 à 8, caractérisé en ce que les cadres (20) sont conçus en forme de caisson avec des parois latérales fermées.

10. Système selon la revendication 9, caractérisé en ce qu'il est prévu un grand nombre de cadres (20) de conception identique, mais de section différente, et en ce que, avec des cadres (20) voisins, le plus grand cadre présente des barres (22) sur lesquelles est fixée une extrémité d'un pendule (16) qui est fixé par son autre extrémité au cadre (20) immédiatement inférieur.

11. Système selon la revendication 10, caractérisé en ce que le pendule (16) fixé sur la surface d'appui (12) est appliqué sur le plus grand cadre et en ce que le pendule (16) fixé sur le pied (18) est relié au plus petit cadre (20).

12. Système selon la revendication 7, caractérisé en ce que le cadre (20) comprend deux fers plats (20a, 20b) superposés verticalement et reliés par des butoirs en caoutchouc (24) et en ce que la surface d'appui (12) est reliée à un pendule (16) qui est guidé par une découpure du fer plat (20a) inférieur et est fixé par son autre extrémité sur le fer plat (20b) supérieur et en ce que le pendule (16) fixé sur le pied (18) traverse une découpure dans le fer plat (20b) supérieur et est fixé par son autre extrémité sur le fer plat (20a) inférieur.

13. Système selon l'une quelconque des revendications 1 à 12, caractérisé en ce que les parties de cadre sont logées avec les pendules (16) les reliant dans un boîtier fixé sur le pied (18) ou la surface d'appui et en ce que le pied (18) traverse le boîtier au centre, une distance étant prévue entre le pied (18) et le boîtier qui permet des vibrations entre la surface d'appui (12) avec le boitier d'une part et le pied (18) d'autre part.

14. Système selon l'une quelconque des revendications 1 à 13, caractérisé en ce que des éléments de butée (26) sont disposés entre les parties mobiles entre elles.

15. Système selon la revendication 14, caractérisé en ce que les éléments de butée sont des billes montées sur roulement.

16. Système selon l'une quelconque des revendications 1 à 15, caractérisé en ce qu'un dossier (28) est fixé sur la liaison ou le cadre (20).

17. Système selon la revendication 16, caractérisé en ce que le dossier (28) est relié par un élément élastique (30) à un élément porteur (20a) inférieur de la liaison ou du cadre (20).
